# EUROPÄISCHE PATENTSCHRIFT

(11) **EP 0 071 720 B1**
(45) Veröffentlichungstag und Bekanntmachung des Hinweises auf die Patenterteilung: **27.03.1985**
(21) Anmeldenummer: 82105216.4
(22) Anmeldetag: 15.06.1982
(51) Int. Cl.: B42F 15/00

(54) **Aufhängevorrichtung für Briefordner**
Suspension device for letter files
Dispositif de suspension pour classeurs

(30) Priorität: 03.08.1981 DE 3130649
(43) Veröffentlichungstag der Anmeldung: 16.02.1983
(73) Patentinhaber: Firma Louis Leitz, D-70469 Stuttgart (DE)
(72) Erfinder: Dudde, Eitel, D-7000 Stuttgart 1 (DE)
(74) Vertreter: Patentanwälte Dr. Ing. Eugen Maier Dr. Ing. Eckhard Wolf

## Beschreibung

Die Erfindung betrifft eine Vorrichtung der im Oberbegriff des Patentanspruchs 1 angegebenen Gattung.

Um Briefordner dieser Gattung nicht nur in Regalen einer sogenannten Lateral-Registratur abhängen zu können, deren rückwärtige Tragschiene von einem am Rückendeckel des Briefordners angeordneten Hängeglied hintergriffen wird und deren vordere, etwas höher gelegene Tragschiene von einem zweiten Hängeglied vorderseitig übergriffen wird, sondern diese auch in Schubladen oder anderen Gefachen aufbewahren zu können, in denen die Briefordner mit seitlich überstehenden Hängegliedern auf Tragschienen einer sogenannten Vertikal-Registratur aufliegen, sind schon Vorrichtungen vorgeschlagen worden, die zum wahlweisen Aufhängen eines Briefordners in der einen oder anderen Art aus einem Blechzuschnitt geformte doppelarmige, am Rückendeckel schwenkbar gelagerte Hängeglieder und auch getrennte Vorrichtungen vorgeschlagen worden, von denen die Vorrichtung zum Aufhängen eines Briefordners in der Lateral-Registratur aus auf den Ordnerrücken aufsteckbaren Teilen besteht.

Der Erfindung liegt die Aufgabe zugrunde, die Vorrichtung der erstgenannten Art mit doppelarmigen Hängegliedern zu vereinfachen und zu verbilligen.

Dies wird gemäß der Erfindung mit den Mitteln erreicht, wie sie die kennzeichnenden Merkmale des Anspruchs 1 bilden, sowie vorteilhafterweise mit Mitteln, wie sie im Kennzeichen der Ansprüche 2 bis 6 angegeben sind.

Die aus Draht bestehenden Hängeglieder sind so ausgebildet und angeordnet, daß sie in der Ruhestellung über die Randkanten des Briefordners nicht überstehen und so bei der Unterbringung eines Briefordners beispielsweise in einer Aktentasche nicht stören.

Die Ausbildung und Lagerung der Drahtbügel nach der Lehre des Anspruchs 6 hat den Vorteil, daß diese selbsttätig federnd die Wirkstellung einnehmen, nachdem der Widerstand einer Haltesicke überwunden wurde.

In der Zeichnung ist ein Ausführungsbeispiel der Erfindung in schematischer Weise dargestellt. Es zeigt
Fig. 1 eine Breitseitenansicht der Vorrichtung mit ausgeschwenkten L-Drahtbügeln,
Fig. 2 eine Breitseitenansicht der Vorrichtung mit ausgeschwenkten V-Drahtbügeln,
Fig. eine Stirnseitenansicht eines Teils der Vorrichtung in Richtung des Pfeils A der Fig. 1 gesehen,
Fig. 4 eine Schmalseitenansicht eines Teils der Vorrichtung in Richtung des Pfeils B der Fig. 1 gesehen,
Fig. eine Draufsicht auf die Vorrichtung in der in Fig. 2 dargestellten Stellung der Drahtbügel.
Die beiden Grundplatten 1 und 1' weisen das aus Fig. 5 ersichtliche U-Profil auf. Die beiden Schenkel 11 und 12 bzw. 11' und 12'weisen Bohrungen auf, die den abgewinkelten freien Enden der Schenkel der Drahtbügel 2, 2' und 3, 3' als Lager dienen. Der die Schenkel der beiden Grundplatten verbindende Steg 13, 13' weist eine bis zu den Schenkeln reichende Mittelaussparung auf, durch die der Drahtbügel 2' beim Verschwenken hindurchtritt. Zu beiden Seiten der Mittelaussparung sind in der Stegebene liegende, über die Schenkel überstehende Lappen 14, 14' vorgesehen, die den Drahtbügeln 3, 3' als Anschlag in der Wirkstellung dienen. In der Ruhestellung liegt ein Schenkel der Drahtbügel 3,3' gegen eine aus einem Grundplattenschenkel ausgeprägte Sicke 15, 15' an. Die Schenkel des Drahtbügels 2 liegen in der Wirkstellung gegen die Oberkante des Stegs 13 an, die Schenkel des Drahtbügels 2' liegen in der Wirkstellung gegen die obere Begrenzungskante der Mittelaussparung des Stegs 13' an. In der Ruhestellung werden diese beiden Drahtbügel 2 und 2' von Federzungen 16, 16' gehalten, die in die Mittelaussparung hineinragende Verlängerungen der unteren Teile der Stege 13, 13' bilden und gegen die die Stege der Drahtbügel 2, 2' in der Ruhestellung klemmend anliegen.

## Patentansprüche

1. Vorrichtung zum querverschiebbaren Aufhängen eines Briefordners sowohl in einer zwei parallele Tragschienen in ungleicher Höhe aufweisenden sogen. Lateral-Registratur als auch in einer zwei parallele Tragschienen in gleicher Höhe aufweisenden sogen. Vertikal-Registratur mittels Hängegliedern, die nach außen begrenzt schwenkbar an je einer mit dem die Aufreihvorrichtung tragenden Rückendeckel verbundenen, in einem ordnerrückennahen Eckbereich des Rückendeckels angeordneten Grundplatten (1, 1') angeordnet sind, dadurch gekennzeichnet, daß die Hängeglieder, von denen an jeder der beiden Grundplatten (1, 1') ein Hängeglied für die Lateral-Registratur und ein Hängeglied für die Vertikal-Registratur gelagert ist, durch senkrecht zu der Rückendeckelebene sich erstrekkende Stege aufweisende Drahtbügel (2, 2', 3, 3') gebildet werden, deren freie, Lagerzapfen bildende, senkrecht von den Bügelschenkeln abgewinkelte Enden in den Schenkeln (11, 11', 12, 12') einer ein U-Profil aufweisenden Grundplatte (1, 1') um unterschiedliche Achsen, von denen die Achsen für die Lateral-Drahtbügel (2,2') von dem Ordnerrücken einen kleineren Abstand aufweisen als die Achsen für die Vertikal-Drahtbügel (3, 3'), schwenkbar gelagert sind.

2. Vorrichtung nach Anspruch 1, dadurch gekennzeichnet, daß die Schenkel der L-Drahtbügel (2, 2') sich innerhalb und die Schenkel der unterhalb der L-Drahtbügel (2, 2') gelagerten V-Drahtbügel (3, 3') sich außerhalb der Schenkelebenen der Grundplatten (1,1') erstrecken.

3. Vorrichtung nach den Ansprüchen 1 und 2, dadurch gekennzeichnet, daß die V-Drahtbügel in der Wirkstellung durch Anschlagen der Drahtbügelschenkel an über die Schenkel (11, 11', 12, 12') der Grundplatte (1, 1') rechtwinklig überstehende, in der Ebene des Grundplattenstegs (13, 13') liegende Lappen (14, 14') und in ihrer Ruhestellung durch eine Sicke (15, 15') eines Grundplattenschenkels (11, 11', 12,12') fixiert sind.

4. Vorrichtung nach den Ansprüchen 1 und 2, dadurch gekennzeichnet, daß die L-Drahtbügel (2, 2') in ihrer Wirkstellung durch Anliegen ihrer Schenkel gegen Kanten des Grundplattenstegs (13, 13') und in ihrer Ruhestellung durch klemmendes Anliegen ihres Stegs an aus der Grundplatte (1, 1') ausgeschnittenen federnden Zungen (16, 16') fixiert sind.

5. Vorrichtung nach Anspruch 1, dadurch gekennzeichnet, daß der Lagerstellen für die Drahtbügel (2, 2', 3, 3') aufweisende, dem Rückendekkel benachbarte Schenkelteil der Grundplatte (1, 1') gegenüber dem mit dem Rückendeckel verbundenen Schenkelteil der Grundplatte (1, 1') stufenförmig abgesetzt ist.

6. Vorrichtung nach den Ansprüchen 1 bis 3, dadurch gekennzeichnet, daß die Lagerzapfen bildenden freien Enden der beiden Schenkel der V-Drahtbügel (3, 3') in gegeneinander versetzten Bohrungen der beiden Grundplattenschenkel (11, 12 bzw. 11', 12') gelagert sind.

## Claims

1. A device for the transversely displaceable suspension of a letter-file in what is called a lateral filing unit, comprising two parallel carrier rails at different levels, as well as what is called a vertical filing unit, having two parallel carrier rails at similar levels, by means of suspension members which are each arranged to be swung outwardly to a limited extent on a base plate (1, 1') which is connected to the rear cover carrying the aligning device and is arranged at that corner zone of the rear cover that is adjacent the rear of the file, characterized in that the suspension members, of which one for the lateral filing unit and one for the vertical filing unit are mounted on each of the two base plates (1, 1'), are formed by wire stirrups (2, 2', 3, 3'), which have webs extending at right angles to the plane of the rear cover, and their free pivot-forming ends, which are bent away at right angles from the limbs of the stirrups, are swivellably mounted in the limbs (11, 11', 12, 12') of a U-section base plate (1, 1') and about different axes, of which the axes for the lateral wire stirrups (2, 2') are at a smaller distance from the rear of the file than are the axes for the vertical wire stirrups (3,3').

2. A device according to claim 1, characterized in that the limbs of the L-shaped wire stirrups (2, 2') extend within the planes of the limbs of the base plate (2, 2') and the limbs of the V-shaped wire stirrups (3,3'), mounted below the L-shaped wire stirrups (2, 2'), extend outside the planes of the limbs of the base plate.

3. A device according to claims 1 and 2, characterized in that the V-shaped wire stirrups are held in the operative position by abutment of the limbs of the wire stirrups against tabs (14, 14') which project at right angles beyond the limbs (11, 11', 12, 12') of the base plate (1, 1') and lie in the plane of the web (13, 13') of the base plate, and the V-shaped wire stirrups are held in their rest position by a protuberance (15, 15') on a limb (11, 11', 12, 12') of the base plate.

4. A device according to claims 1 and 2, characterized in that the L-shaped wire stirrups (2, 2') are held in their operative positions by their limbs bearing against edges of the web (13, 13') of the base plate, and in their rest position by their webs being in clamping engagement with resilient tongues (16, 16') cut out from the base plate (1, 1').

5. A device according to claim 1, characterized in that the limb part of the base plate (1, 1'), that comprises mountings for the wire stirrups (2, 2', 3, 3') and is adjacent the rear cover, is reduced stepwise in relation to that part of the limb of the base plate (1, 1') that is connected to the rear cover.

6. A device according to claims 1 to 3, characterized in that those free ends of the two limbs of the V-shaped wire stirrups (3, 3') that form the pivots are mounted in mutually offset holes formed in the two limbs (11, 12; 11', 12') of the base plate.

## Revendications

1. Dispositif pour suspendre à glissement transversal un classeur pour lettres dans un mou- ble de classement présentant soit deux rails porteurs parallèles situés à des hauteurs différentes et dit »meuble à classement latéral«, soit deux rails porteurs à même hauteur, et dit »meuble à classement vertical«, la suspension se faisant au moyen d'organes de suspension qui peuvent effectuer un basculement limité vers l'extérieur sur celle des deux plaques de base (1, 1') qui leur correspond, ces plaques étant reliées à la couverture arrière du dossier, qui porte le dispositif d'alignement, dans les régions où celle-ci est voisine du dos du dossier, caractérisé en ce que des organes de suspension sont montés à pivotement sur celle des deux plaques de base (1, 1') qui leur correspond: un organe de suspension pour meuble à classement latéral et un organe de suspension pour meuble à classement vertical, ces organes étant formés par de étriers de fil métallique (2, 2', 3, 3') présentant des entretoises disposées perpendiculairement au plan de la couverture arrière et dont les extrémités libres coudées à angle droit sur les branches des étriers qui forment des paliers de pivotement sont montées, dans les branches (11, 11', 12, 12') d'une plaque de base (1, 1') qui présente un profil en forme de »U«, à pivotement autour d'axes différents, les axes (2, 2') des étriers »latéraux« en fil métallique étant moins éloignés du dos du classeur que les axes (3, 3') des étriers »verticaux« en fil métallique.

2. Dispositif selon la revendication 1, caractérisé en ce que les branches des étriers en »L« (2, 2') se trouvent à l'intérieur des plans des branches des plaques de base (1, 1') alors que les branches des étriers en »V« (3,3') se trouvent à l'extérieur de ces plans.

3. Dispositif selon les revendications 1 et 2, caractérisé en ce que les étriers en »V«, faits de fil métallique, sont fixés à leur position active du fait que les branches desdits étriers viennent buter contre des pattes (14,14') qui saillent perpendiculairement sur les branches (11, 11', 12, 12') de la plaque de base (1, 1') et se trouvent dans le plan de l'entretoise (13,13') de la plaque de base, et à leur position de repos par une nervure (15, 15') d'une branche (11, 11', 12, 12') de la plaque de base.

4. Dispositif selon les revendications 1 et 2, caractérisé en ce que les étriers en »L« (2, 2'), faits de fil métallique, sont fixés à leur position active par l'appui de leurs branches sur des bords de l'entretoise (13, 13') de la plaque de base, et à leur position de repos par l'appui avec serrage de leur entretoise sur des languettes élastiques (16, 16') découpées aux dépens de la plaque de base (1, 1').

5. Dispositif selon la revendication 1, caractérisé en ce que la partie des branches de la plaque de base (1, 1') qui est voisine de la couverture arrière et présente des points de pivotement pour les étriers (2, 2', 3, 3') faits de fil métallique est découpée en échelons.

6. Dispositif selon les revendications 1 à 3, caractérisé en ce que les extrémités libres, formant palier, des deux branches des étriers en »V« (3, 3'), faits de fil métallique, sont montés à pivotement dans des trous, décalés l'un par rapport à l'autre, des deux branches (11, 12 ou 11', 12').
